# EUROPÄISCHE PATENTSCHRIFT

(11) **EP 2 340 585 B1**
(45) Veröffentlichungstag und Bekanntmachung des Hinweises auf die Patenterteilung: **10.01.2018**
(21) Anmeldenummer: 09776826.1
(22) Anmeldetag: 24.06.2009
(51) Int. Cl.: H01Q 5/00, H01Q 19/30, H01Q 5/321

(54) **TRAGBARE ZWEIBAND-ANTENNE**
PORTABLE DUAL-BAND ANTENNA
ANTENNE BIBANDE PORTABLE

(30) Priorität: 30.10.2008 DE 102008053833; 08.01.2009 DE 102009004024
(43) Veröffentlichungstag der Anmeldung: 06.07.2011
(73) Patentinhaber: Rohde & Schwarz GmbH & Co. KG, 81671 München (DE)
(72) Erfinder: KLOS, Berthold, 85521 Ottobrunn (DE); LEUGNER, Dietmar, 81735 München (DE); NIELSEN, Ludwig, 82319 Starnberg (DE)
(74) Vertreter: Körfer, Thomas
(86) Internationale Anmeldenummer: PCT/EP2009/004555
(87) Internationale Veröffentlichungsnummer: WO 2010/049017

(56) Entgegenhaltungen:
- EP-A- 1 411 588
- EP-A1- 0 637 093
- EP-A1- 1 542 314
- EP-A1- 1 926 175
- EP-A2- 0 896 384
- DE-C- 847 302
- US-A- 2 898 590
- US-A- 3 163 863
- US-A- 3 624 657
- US-A- 4 152 705
- US-A1- 2008 180 334
- US-A1- 2008 252 535
- US-B1- 6 297 711
- US-B2- 7 312 758

## Beschreibung

Die Erfindung betrifft eine Zweiband-Antenne, insbesondere eine tragbare Hochfrequenz-Zweiband-Antenne.

Herkömmlich werden für unterschiedliche Frequenzbänder unterschiedliche Funkgeräte mit unterschiedlichen Antennen eingesetzt. Dies ist jedoch nachteilhaft, da lediglich eine geringe Flexibilität des Einsatzes besteht.

Die EP 0 896 385 B1 zeigt eine Antenne, welche in zwei verschiedenen Frequenzbändern von 1,6 GHz und von 2,4 GHz arbeitet. Sie ist aus zumindest zwei Antennenelementen zusammengesetzt. Die beiden Antennenelemente sind dabei ein gestrecktes Strahlungselement und ein lineares Strahlungselement, welches wendelförmig angeordnet ist. Die beiden Strahlungselemente bilden dabei eine gemeinsame Antenne, welche für beide Frequenzbänder genutzt wird. Die Antenne ist starr aufgebaut.

Das Dokument US 2008/0180334 A1 zeigt eine einstellbare Monopol-Antenne. Die Antenne arbeitet in einem einzigen Frequenzbereich.

Das Dokument EP 1 411 588 A1 zeigt eine Breitbandantenne, welche aus mehreren einzelnen Antennen-Elementen besteht. Die dort gezeigte Antenne arbeitet ebenfalls lediglich in einem einzigen Frequenzbereich.

Das Dokument US 3,624,657 zeigt eine einstellbare Dipol-Antenne. Durch die Einstellung der Länge verschiedener Elemente der Dipol-Antenne lässt sich die Empfangscharakteristik beeinflussen. Die dort gezeigte Antenne empfängt ebenfalls lediglich in einem einzelnen Frequenzbereich.

Das Dokument US 2008/0252535 A1 zeigt eine faltbare Monopol-Peitschen-Antenne. Die Antenne besteht aus einem faltbaren Bandleiter, welcher in ausgefalteter Konfiguration eine erste Antennencharakteristik aufweist, und in einer eingefalteten Konfiguration mit seinem Ende mittels einer Induktivität mit einer gemeinsamen Basis verbunden ist, und dann eine zweite Antennencharakteristik aufweist.

Das Dokument US 3,163,863 zeigt eine einstellbare gefaltete Dipol-Antenne. Durch Einstellung der Längen zweier Schlaufen der Dipol Antenne kann die Antennencharakteristik beeinflusst werden.

Das Dokument EP 0 637 093 A1 zeigt eine Antenne bestehend aus einem ersten Antennenelement und einem zweiten Antennenelement. Ein erstes Antennenelement ist dabei in Form eines um einen flexiblen Stab gebundenen Leiters ausgebildet, und mit einer Resonanzspule (trap coil) verbunden. Die Resonanzspule ist weiterhin mit einem zweiten Antennenelement verbunden, welches ebenso als gewundener Leiter ausgeführt ist. Das zweite Antennenelement ist an seiner der Resonanzspule abgewandten Seite mit einem Funkgerät verbindbar. Die

Resonanzspule ist abgestimmt, um bei einer bestimmten Resonanzfrequenz eine sehr hohe Impedanz aufzuweisen, und somit eine saubere Frequenz-Lücke in dem Empfangsband der gesamten Antenne zu erzeugen.

Das Dokument EP 1 926 175 A1 zeigt eine Antenne mit einem ersten Antennenelement und einem zweiten Antennenelement, welche durch eine Resonanz-Spule voneinander getrennt sind. Auch hier wird durch Erhöhung.der Impedanz bei der Resonanzfrequenz eine saubere Frequenz-Lücke in das Empfangsband der Gesamtantenne erzeugt. Dies erleichtert die Nachverarbeitung in verschiedenen Empfangspfaden.

Das Dokument EP 0 896 384 A2 zeigt eine Multiband-Antenne, bei welcher ein erstes Antennenelement mittels einer Resonanzschaltung von einem zweiten Antennenelement getrennt ist. Die Resonanzschaltung besteht hier aus einer Parallelschaltung einer Induktivität und einer Kapazität. Die Resonanzschaltung erzeugt bei einer Resonanzfrequenz eine signifikant erhöhte Impedanz und erzeugt somit eine saubere Frequenz-Lücke im Empfangsband der Antenne, was die Trennung des Empfangssignals auf verschiedene Empfangspfade erleichtert.

Das Dokument US 6 297 711 B1 zeigt eine Antenne bestehend aus einem einzigen gewundenen Draht. Der Draht ist in unterschiedlichen Bereichen der Antenne mit einer unterschiedlich großen Steigung gewunden. Hierdurch wird eine gewisse Frequenzselektivität des Empfangs erreicht.

Das Dokument DE 847 302 C zeigt eine biegsame Stabantenne bestehend aus einem biegsamen Rohr mit einer aufgesetzten Strahlerspitze. Die Antenne weist dabei eine einzige durchgängige Empfangsbandbreite auf.

Das Dokument US 7,312,758 B2 zeigt eine Antenne mit einstellbarer Empfangsverstärkung. Innerhalb eines hohl ausgeführten ersten Antennenelements ist ein zweites ausfahrbares Antennenelement angeordnet. In der eingefahrenen Position weist die Antenne eine geringere Empfangsverstärkung auf als in dem ausgefahrenen Zustand.

Das Dokument EP 1 542 314 A1 zeigt eine dreidimensionale omnidixektionale Monopol-Antenne für Breitbandanwendungen. Der Monopol ist dabei als dreidimensionale Becherförmige Struktur ausgeformt, welche durch ihre spezifische Formgebung die Empfangscharakteristik beeinflusst.

Der Erfindung liegt die Aufgabe zu Grunde, eine robuste, tragbare Antenne zu schaffen, welche mit hoher Güte in einem sehr breiten Frequenzbereich arbeitet.

Die Aufgabe wird erfindungsgemäß durch die Merkmale des unabhängigen Anspruchs 1 gelöst. Vorteilhafte Weiterbildungen sind Gegenstand der hierauf rückbezogenen Unteransprüche.

Eine Antenne verfügt über zwei Antennenelemente, welche miteinander verbunden sind. Das erste Antennenelement besteht zumindest zum Teil aus zumindest einem flexiblen Metallband. Das zweite Antennenelement besteht zumindest zum Teil aus einem flexiblen Wellrohr. Das erste Antennenelement und das zweite Antennenelement bilden gemeinsam eine erste Teil-Antenne, während das zweite Antennenelement alleine eine zweite Teil-Antenne bildet. Vorteilhafterweise sind die Teil-Antennen jeweils für unterschiedliche Frequenzbänder optimiert. Das erste Antennenelement ist mittels einer Spule mit dem zweiten Antennenelement verbunden, welche das erste Antennenelement für einen niedrigen Frequenzbereich elektrisch mit dem zweiten Antennenelement verbindet und für einen hohen Frequenzbereich elektrisch von dem zweiten Antennenelement trennt. Die Antenne ist nur an dem zweiten Antennenelement an seinem der Spule abgewandten Ende mit einem Funkgerät verbindbar. Das erste Antennenelement besteht aus mehreren übereinander geschichteten Metallstreifen, die zusammengehalten werden.

So ist eine große Robustheit der Antenne gewährleistet. Gleichzeitig ist die Tragbarkeit gewährleistet. Auch eine hohe Güte ist gegeben. Ein Einsatz der Antenne in einem breiten Frequenzbereich ist so möglich. Eine hohe Güte der Auf zwei getrennte Antennen für unterschiedliche Frequenzbereiche kann so verzichtet werden.

Das zweite Antennenelement trägt bevorzugt das erste Antennenelement. Dies erhöht weiterhin die Tragbarkeit.

Bevorzugt weisen die Antennenelemente eine gemeinsame Längsachse auf. So ist eine hohe Stabilität bei geringem Gewicht gegeben.

Die erste Teil-Antenne ist bevorzugt für ein Frequenzband von 30 MHz bis 88 MHz optimiert. Die zweite Teil-Antenne ist bevorzugt für ein Frequenzband von 200 MHz bis 450 MHz optimiert. So ist ein Einsatz der Antenne in den beiden genannten Frequenz-Bändern möglich.

Vorteilhafterweise beinhaltet die Antenne ein Anpassnetzwerk, welches bevorzugt mit dem zweiten Antennenelement verbunden ist. Das zweite Antennenelement ist bevorzugt mittels des Anpassnetzwerks mit dem Funkgerät verbindbar. So ist eine optimale Anpassung an das Funkgerät möglich. Bei einem Austausch der Antenne wird automatisch auch das zugehörige Anpassnetzwerk ausgetauscht. Dies erhöht die Zuverlässigkeit.

Vorteilhafterweise ist das Anpassnetzwerk innerhalb des Wellrohrs angeordnet. Dies verringert den Platzbedarf und erhöht damit die Tragbarkeit.

Das Anpassnetzwerk passt bevorzugt die Impedanz der Antenne an die Impedanz des Funkgeräts an. Die Anpassung erfolgt bevorzugt in Abhängigkeit der Frequenz übertragener Signale. So wird ein optimales Zusammenspiel der Antenne und des Funkgeräts gewährleistet.

Das erste Antennenelement weist vorteilhafterweise eine Länge von 600mm bis 1200mm, bevorzugt von 700mm bis 1000mm, besonders bevorzugt von 800mm auf. Dies ermöglicht günstige Hochfrequenzeigenschaften. Weiterhin ermöglicht es das Mitführen der Antenne.

Das zweite Antennenelement weist vorteilhafterweise eine Länge von 300mm bis 700mm, bevorzugt von 400mm bis 600mm, besonders bevorzugt von 500mm auf. Dies ermöglicht günstige Hochfrequenzeigenschaften. Weiterhin ermöglicht es das Mitführen der Antenne durch eine Person.

Nachfolgend wird die Erfindung anhand der Zeichnung, in der ein vorteilhaftes Ausführungsbeispiel der Erfindung dargestellt ist, beispielhaft beschrieben. In der Zeichnung zeigen:
- Fig. 1: eine schematische Darstellung einer erfindungsgemäßen Antenne;
- Fig. 2: ein erstes Ausführungsbeispiel der erfindungsgemäßen Antenne;
- Fig. 3: ein Detail des ersten Ausführungsbeispiels der erfindungsgemäßen Antenne;
- Fig. 4: ein weiteres Detail des ersten Ausführungsbeispiels der erfindungsgemäßen Antenne;
- Fig. 5: ein Detail eines zweiten Ausführungsbeispiels der erfindungsgemäßen Antenne im Bereich des Steckverbinders;
- Fig. 6: ein drittes Ausführungsbeispiel der erfindungsgemäßen Antenne in einer perspektivischer Darstellung;
- Fig. 7: das dritte Ausführungsbeispiel der Antenne in einer Seitenansicht, und
- Fig. 8: das dritte Ausführurigsbeispiel der Antenne in einer Vorderansicht.

Mittels der Fig. 1 wird zunächst die prinzipielle Funktionsweise der erfindungsgemäßen Antenne erläutert. Anhand der Fig. 2 - 8 wird der Aufbau und die Funktionsweise verschiedener Ausführungsbeispiele der erfindungsgemäßen Antenne gezeigt. Dabei wird anhand der Fig. 2 der generelle Aufbau geschildert, bevor mittels der Fig. 3 - 5 einzelne Details des ersten bzw. eines zweiten Ausführungsbeispiels verdeutlicht werden. Ein drittes Ausführungsbeispiel ist in den Fig. 6 - 8 gezeigt. Identische Elemente wurden in ähnlichen Abbildungen zum Teil nicht wiederholt dargestellt und beschrieben.

In Fig. 1 wird eine schematische Darstellung einer erfindungsgemäßen Antenne gezeigt. Ein erstes Antennenelement 30 verfügt über eine große Ausdehnung entlang seiner Längsachse. Es ist über eine Spule 31 mit einem zweiten Antennenelement 32 verbunden. Auch das zweite Antennenelement 32 verfügt über eine große Ausdehnung entlang seiner Längsachse. Die Längsachse der beiden Antennenelemente 30, 32 sind weitgehend identisch. Das zweite Antennenelement 32 ist dabei an seinem unteren Ende mit einem Funkgerät verbindbar.

Zum einen bildet das zweite Antennenelement 32 eine eigene Teil-Antenne. Dies wird dadurch erreicht, dass die Spule 31 die Übertragung hoher Frequenzen zwischen den beiden Antennenelementen 30, 32 stark dämpft. So können von dem ersten Antennenelement 30 empfangene Signale hoher Frequenzen nicht zu dem Funkgerät übertragen werden. Die von dem zweiten Antennenelement 32 empfangenen Signale hoher Frequenzen können jedoch von dem Funkgerät empfangen werden.

Zum anderen bilden das erste Antennenelement 30 und das zweite Antennenelement 32 gemeinsam eine weitere Teil-Antenne. Diese Teil-Antenne empfängt lediglich Signale geringer Frequenzen. Diese Signale werden von der Spule 31 deutlich schwächer gedämpft. Auch diese Signale können damit von dem Funkgerät empfangen werden.

Fig. 2 zeigt ein erstes Ausführungsbeispiel der erfindungsgemäßen Antenne 1. Die Antenne 1 besteht aus einem ersten Antennenelement 3, einem Verbindungselement 4, einem zweiten Antennenelement 5 und einem Anpassnetzwerk 6. Das erste Antennenelement 3 besteht aus mehreren Metallstreifen, welche übereinander geschichtet sind und z.B. von einer Kunststoffhülle zusammengehalten werden. Die Länge des ersten Aritennenelements 3 ist in der Zeichnung verkürzt dargestellt. Durch den Einsatz eines biegsamen Metallstreifens wird eine große Robustheit erzielt. Die Antenne 1 ist so resistent gegen Beschädigungen durch Abknicken. Weiterhin kann ein solcher Metallstreifen zum Transport gefaltet oder gerollt werden. Das erste Antennenelement 3 hat in diesem Ausführungsbeispiel eine Länge 50 von 800mm. Eine Länge von 600mm bis 1200mm wäre jedoch ebenso einsetzbar.

Das erste Antennenelement 3 ist mittels des Verbindungselements 4 mit dem zweiten Antennenelement 5 verbundene. Das zweite Antennenelement weist hier eine Länge 51 von 500mm auf. Dies beinhaltet die Länge des Anpassnetzwerks 6 und eines Teils des Verbindungselements 4. Eine Länge von 300mm bis 700mm wäre jedoch ebenso einsetzbar. Das zweite Antennenelement 5 besteht aus einem flexiblen Wellrohr.

Auf das Wellrohr wird anhand der Fig. 4 näher eingegangen.

Das Verbindungselement 4 enthält dabei die anhand von Fig. 1 beschriebene Spule 31. Das zweite Antennenelement 5 ist mittels des Anpassnetzwerks 6 an den Anschluss 7 des Funkgeräts 2 mit dem Funkgerät-Körper 8 verbunden. Das Funkgerät 2 ist dabei nicht Teil der erfindungsgemäßen Antenne 1.

Die Antennenelemente 3, 5 sind zum Schutz vor Beschädigung und vor Korrosion mit einer Schutzhülle aus Kunststoff umhüllt. Diese Hülle ist zumindest so flexibel wie das jeweilige Antennenelement. Die Schutzhülle kann dabei abnehmbar ausgeführt sein.

In Fig. 3 wird ein erstes Detail des ersten Ausführungsbeispiels der erfindungsgemäßen Antenne dargestellt. Anhand dieses Details wird das Verbindungselement 4 zwischen den Antennenelementen 3, 5 erläutert. Es besteht aus einer ersten Halterung 17, welche mittels der Befestigungsmittel 16 fest mit dem ersten Antennenelement 3 verbunden ist und aus einer zweiten Halterung 18, welche fest mit dem zweiten Antennenelement 5 verbunden ist.

Die zweite.Halterung 18 beinhaltet dabei die Spule 15, welche der Spule 31 aus Fig. 1 entspricht. Das eine Ende der Spule 15 ist dabei an das untere Ende des ersten Antennenelements 3 angeschlossen. Das andere Ende der Spule 15 ist dabei an das obere Ende des zweiten Antennenelements 5 angeschlossen.

Fig. 4 zeigt ein zweites Detail des ersten Ausführungsbeispiels der erfindungsgemäßen Antenne. Anhand dieses Details wird das Anpassnetzwerk 6 zwischen dem zweiten Antennenelement 5 und dem Funkgerät 2 erläutert. Das Anpassnetzwerk 6 besteht dabei stets aus einem Gehäuse 22 und einer Anpass-Schaltung 21. Das Gehäuse 22 verbindet dabei das Funkgerät 2 mit dem zweiten Antennenelement 20. Die Anpass-Schaltung 21 ist über den Anschluss 7 des Funkgeräts 2 mit dem Funkgerät-Körper 8 verbunden. Weiterhin ist die Anpass-Schaltung 21 mit dem zweiten Antennenelement 20 verbunden. Die Anpass-Schaltung 21 führt dabei eine Impedanz-Anpassung durch. Die Impedanz der Antenne 1 wird dabei an die Impedanz des Anschlusses 7 des Funkgeräts 2 angepasst.

Es handelt sich bei dem zweiten Antennenelement 20 um ein Wellrohr. Ein Wellrohr zeichnet sich durch eine begrenzte Flexibilität bei hoher Stabilität aus. Das zweite Antennenelement 20 lässt sich
so z.B. bis zu einem Biegewinkel von 45° verbiegen. Aufgrund seiner elastischen Eigenschaften kehrt es von alleine in seine Ausgangsposition zurück.

In Fig. 5 wird ein Detail eines zweiten Ausführungsbeispiels der erfindungsgemäßen Antenne dargestellt. Hier wird eine seitliche Schnittdarstellung durch das Wellrohr 20 in einem alternativen Ausführungsbeispiel gezeigt. In diesem Ausführungsbeispiel ist das Anpassnetzwerk 44 innerhalb des Wellrohrs 20 angeordnet. So kann auf ein zusätzliches Gehäuse des Anpassnetzwerks 44 verzichtet werden. Das Wellrohr 20 wird entsprechend um die Länge des Anpassnetzwerks verlängert.

Das Wellrohr 20 und das Anpassnetzwerk 44 sind auf einer Grundplatte 40 befestigt. Die Grundplatte ist über den Anschluss 7 des Funkgeräts 2 mit dem Funkgerät-Kärper 8 verbunden. Das Gehäuse 42 des Anpassnetzwerks 44 steht dabei in direktem Kontakt zu der Grundplatte. Es ist jedoch mit einem Abstand zu dem Wellrohr 20 montiert, um die Flexibilität des Wellrohrs 20 nicht zu reduzieren.

Eine Anpass-Schaltung 43 innerhalb des Anpassnetzwerks 44 ist mit dem Anschluss 7 und über die Leitung 41 mit dem unteren Ende des Wellrohrs 20 verbunden. Die Funktion des Anpassnetzwerks 44 entspricht der Funktion des Anpassnetzwerks 6 aus Fig. 4.

Die Fig. 6 bis 8 zeigen ein drittes Ausführungsbeispiel der erfindungsgemäßen Antenne. Übereinstimmende Elemente sind mit den gleichen Bezugszeichen versehen, sodass sich eine wiederholende Beschreibung erübrigt. Fig. 6 zeigt eine perspektivische Darstellung, während Fig. 7 eine Seitenansicht und Fig. 8 eine Vorderansicht zeigen.

Eine Besonderheit des dritten Ausführungsbeispiels besteht darin, dass das erste Antennenelement 3 aus mehreren flexiblen Metallbändern 50, 51 zusammengefügt sind, welche durch zwei Schraubverbindungen 52 und 53 zusammengehalten bzw. zusammengedrückt werden. Das Verbindungselement 4 besteht ebenso wie das Fußelement 54 aus einem becherförmigen Körper, in welches das zweite Antennenelement 5 als Wellrohr eingesetzt ist. Ferner ist der Anschluss 7 als koaxialer Steckverbinder mit schraubbarem Außenverbinder ausgeführt.

Die Erfindung ist nicht auf das dargestellte Ausführungsbeispiel beschränkt. Wie bereits erwähnt, können unterschiedliche Längen der Antennenelemente eingesetzt werden. Auch ist eine Kombination von mehr als zwei Antennenelementen mittels Spulen möglich. Alle vorstehend beschriebenen Merkmale oder in den Figuren gezeigten Merkmale sind im Rahmen der Erfindung beliebig vorteilhaft miteinander kombinierbar.

## Patentansprüche

1. Antenne (1) mit zwei Antennenelementen (3, 5, 20, 30, 32),
wobei ein erstes Antennenelement (3, 30) mit einem zweiten Antennenelement (5, 20, 32) verbunden ist,
wobei das erste Antennenelement (3, 30) mittels einer Spule mit dem zweiten Antennenelement (5, 20, 32) verbunden ist,
wobei die Spule.das erste Antennenelement (3, 30) für einen niedrigen Frequenzbereich elektrisch mit dem zweiten Antennenelement (5, 20, 32) verbindet,
wobei die Spule das erste Antennenelement (3, 30) für einen hohen Frequenzbereich elektrisch von dem zweiten Antennenelement (5, 20, 32) trennt,
wobei das erste Antennenelement (3, 30) und das zweite Antennenelement (5, 20, 32) gemeinsam eine erste Teil-Antenne bilden,
wobei das zweite Antennenelement (5, 20, 32) alleine eine zweite Teil-Antenne bildet,
wobei die Teil-Antennen jeweils für unterschiedliche Frequenzbänder optimiert sind, und
wobei die Antenne (1) nur an dem zweiten Antennenelement (5, 20, 32) an seinem der Spule abgewandten Ende mit einem Funkgerät (2) verbindbar ist,
**dadurch gekennzeichnet, dass** das erste Antennenelement (3, 30) zumindest zum Teil aus zumindest einem flexiblen Metallband besteht, wobei das erste Antennenelement (3) aus mehreren übereinander geschichteten Metallstreifen besteht, die zusammengehalten sind, und
dass das zweite Antennenelement (5, 20, 32) zumindest zum Teil aus einem flexiblen Wellrohr besteht.

2. Antenne nach Anspruch 1,
**dadurch gekennzeichnet,**
**dass** das zweite Antennenelement (5, 20, 32) das erste Antennenelement (3, 30) trägt.

3. Antenne nach einem der Ansprüche 1 bis 2,
**dadurch gekennzeichnet,**
**dass** die Antennenelemente (3, 5, 20, 30, 32) eine gemeinsame Längsachse aufweisen.

4. Antenne nach einem der Ansprüche 1 bis 3,
**dadurch gekennzeichnet,**
**dass** die erste Teil-Antenne für ein Frequenzband von 30 MHz bis 88 MHz optimiert ist und
**dass** die zweite Teil-Antenne für ein Frequenzband von 200 MHz bis 450 MHz optimiert ist.

5. Antenne nach einem der Ansprüche 1 bis 4,
**dadurch gekennzeichnet,**
**dass** die Antenne (1) ein Anpassnetzwerk (6, 44) beinhaltet,
**dass** das zweite Antennenelement (5, 20, 32) mit dem Anpassnetzwerk (6, 44) verbunden ist, und
**dass** das zweite Antennenelement (5, 20, 32) mittels des Anpassnetzwerks (6, 44) mit dem Funkgerät (2) verbindbar ist.

6. Antenne nach Anspruch 5,
**dadurch gekennzeichnet,**
**dass** das Anpassnetzwerk (44) innerhalb des Wellrohrs angeordnet ist.

7. Antenne nach Anspruch 5 oder 6,
**dadurch gekennzeichnet,**
**dass** das Anpassnetzwerk (6, 44) die Impedanz der Antenne (1) an die Impedanz des Funkgeräts (2) anpasst, und dass die Anpassung in Abhängigkeit der Frequenz übertragener Signale erfolgt.

## Claims

1. Antenna (1) with two antenna elements (3, 5, 20, 30, 32),
wherein a first antenna element (3, 30) is connected with a second antenna element (5, 20, 32),
wherein the first antenna element (3, 030) is connected with the second antenna element (5, 20, 32) by means of a coil,
wherein the coil connects the first antenna element (3, 30) electrically with the second antenna element (5, 20, 32) for a low frequency range,
wherein the coil isolates the first antenna element (3, 30) electrically from the second antenna element (5, 20, 32) for a high frequency range,
wherein the first antenna element (3, 30) and the second antenna element (5,20, 32) together form a first part antenna,
wherein the second antenna element (5, 20, 32) on its own forms a second part antenna,
wherein the part antennas are in each case optimised for different frequency bands, and
wherein the antenna (1) can only be connected with a radio device (2) at the second antenna element (5, 20, 32) at its end remote from the coil,
**characterised in that**
the first antenna element (3, 30) is composed at least in part of at least one flexible metal strip,
wherein the first antenna element (3) is composed of a plurality of metal strips which are disposed in layers one on top of another and held together, and
**in that** the second antenna element (5, 20, 32) is composed at least in part of a flexible corrugated tube.

2. Antenna according to claim 1,
**characterised in that**
the second antenna element (5, 20, 32) carries the first antenna element (3, 30).

3. Antenna according to one of claims 1 to 2, **characterised in that**
the antenna elements (3, 5, 20, 30, 32) have a common longitudinal axis.

4. Antenna according to one of claims 1 to 3,
**characterised in that**
the first part antenna is optimised for a frequency band from 30 MHz to 88 MHz and
**in that** the second part antenna is optimised for a frequency band from 200 MHz to 450 MHz.

5. Antenna according to one of claims 1 to 4,
**characterised in that**
the antenna (1) comprises a matching network (6, 44),
**in that** the second antenna element (5, 20, 32) is connected with the matching network (6, 44), and
**in that** the second antenna element (5, 20, 32) can be connected with the radio device (2) by means of the matching network (6, 44).

6. Antenna according to claim 5,
**characterised in that**
the matching network (44) is disposed inside the corrugated tube.

7. Antenna according to claim 5 or 6,
**characterised in that**
the tuning network (6, 44) matches the impedance of the antenna (1) to the impedance of the radio device (2), and **in that** the matching is carried out according to the frequency of the signals transmitted.

## Revendications

1. Antenne (1) comprenant deux éléments d'antenne (3, 5, 20, 30, 32),
dans laquelle un premier élément d'antenne (3, 30) est relié à un deuxième élément d'antenne (5, 20, 32),
dans laquelle le premier élément d'antenne (3, 30) est relié au deuxième élément d'antenne (5, 20, 32) au moyen d'une bobine,
dans laquelle la bobine relie électriquement le premier élément d'antenne (3, 30) au deuxième élément d'antenne (5, 20, 32) pour une plage de basses fréquences,
dans laquelle la bobine sépare électriquement le premier élément d'antenne (3, 30) du deuxième élément d'antenne (5, 20, 32) pour une plage de hautes fréquences,
dans laquelle le premier élément d'antenne (3, 30) et le deuxième élément d'antenne (5, 20, 32) forment conjointement une première partie d'antenne,
dans laquelle le deuxième élément d'antenne (5, 20, 32) forme à lui seul une deuxième partie d'antenne,
dans laquelle les parties d'antenne sont optimisées chacune pour différentes bandes de fréquences, et
dans laquelle l'antenne (1) ne peut être reliée à un appareil radio (2) qu'au niveau du deuxième élément d'antenne (5, 20, 32) par l'extrémité de celui-ci opposée à la bobine, **caractérisé**
**en ce que** le premier élément d'antenne (3, 30) est constitué au moins en partie d'au moins une bande métallique flexible,
dans laquelle le premier élément d'antenne (3) est constitué de plusieurs rubans métalliques superposés, qui sont maintenus ensemble, et
**en ce que** le deuxième élément d'antenne (5, 20, 32) est constitué au moins en partie d'un tube ondulé flexible.

2. Antenne selon la revendication 1,
**caractérisée**
**en ce que** le deuxième élément d'antenne (5, 20, 32) porte le premier élément d'antenne (3, 30).

3. Antenne selon l'une quelconque des revendications 1 à 2,
**caractérisée**
**en ce que** les éléments d'antenne (3, 5, 20, 30, 32) présentent un axe longitudinal commun.

4. Antenne selon l'une quelconque des revendications 1 à 3,
**caractérisée**
**en ce que** la première partie d'antenne est optimisée pour une bande de fréquences de 30 MHz à 88 MHz et
**en ce que** la deuxième partie d'antenne est optimisée pour une bande de fréquences de 200 MHz à 450 MHz.

5. Antenne selon l'une quelconque des revendications 1 à 4,
**caractérisée**
**en ce que** l'antenne (1) comporte un réseau d'adaptation (6, 44),
**en ce que** le deuxième élément d'antenne (5, 20, 32) est relié au réseau d'adaptation (6, 44), et
**en ce que** le deuxième élément d'antenne (5, 20, 32) peut être relié à l'appareil radio (2) au moyen du réseau d'adaptation (6, 44).

6. Antenne selon la revendication 5,
**caractérisée**
**en ce que** le réseau d'adaptation (44) est agencé à l'intérieur du tube ondulé.

7. Antenne selon la revendication 5 ou 6,
**caractérisée**
**en ce que** le réseau d'adaptation (6, 44) adapte l'impédance de l'antenne (1) à l'impédance de l'appareil radio (2), et
**en ce que** l'adaptation est réalisée en fonction de la fréquence des signaux transmis.
